# EUROPÄISCHE PATENTSCHRIFT

(11) **EP 2 626 509 B1**
(45) Veröffentlichungstag und Bekanntmachung des Hinweises auf die Patenterteilung: **08.04.2015**
(21) Anmeldenummer: 12154445.6
(22) Anmeldetag: 08.02.2012
(51) Int. Cl.: E21D 11/10

(54) **Schalungsanordnung**
Formwork assembly
Appareillage de coffrage

(43) Veröffentlichungstag der Anmeldung: 14.08.2013
(73) Patentinhaber: Kern Tunneltechnik SA, 6900 Lugano (CH)
(72) Erfinder: Müller, Christian, 8254 Eschenz (CH); Kern, Reiner, 6900 Lugano (CH)
(74) Vertreter: Graf Glück Kritzenberger

(56) Entgegenhaltungen:
- EP-A2- 1 096 105
- DE-B- 1 010 032
- DE-U- 7 412 725
- FR-A1- 2 760 041
- GB-A- 2 018 874
- JP-A- 4 238 998

## Beschreibung

Die Erfindung betrifft eine Schalungsanordnung, insbesondere zur Verwendung im Tunnelbau.

Zur Herstellung von Betonwänden und Betongewölben werden entsprechend geformte Schalungsteile verwendet, welche über eine Abstützung gegeneinander oder gegen ein Fundament oder ein Teil des Bauwerks oder den Untergrund abgestützt sind.

Zwischen zwei Schalungsteilen oder zwischen einem Naturuntergrund, zum Beispiel der Steinoberfläche eines Tunnels und den Schalungsteilen wird Beton verfüllt, was dazu dient feste Strukturen, z.B. Wände und Fundamente oder Bauwerke bzw. Bauwerksteile herzustellen. Bei dem Verfüllen mit Beton werden, insbesondere bei der Tunnelherstellung, große Kräfte auf den Schubtopf, d.h. die Schalungsanordnung ausgeübt, die zur Herstellung der Betonwandung des Gewölbes dient. Die Kräfte werden über eine Abstützung auf andere Schalungsteile oder das Fundament bzw. den Boden übertragen. Da die Kraftverteilung, die durch den Beton auf die Abstützung ausgeübt wird nicht gleichmäßig ist, kann es zu hohen lokalen Stützbelastungen, insbesondere auf unten liegende Schalungsteile oder den Boden kommen.

Es ist Ziel der vorliegenden Erfindung, die Stützkräfte der Abstützung gleichmäßiger zu verteilen.

Diese Aufgabe wird gelöst durch eine Schalungsanordnung mit den Merkmalen des Anspruchs 1.

Die erfindungsgemäße Schalungsanordnung enthält wenigstens ein Schalungsteil und wenigstens eine Abstützung zur Befestigung des Schalungsteils. Die Abstützung weist mindestens ein Stützelement, z.B. eine Stützstrebe bzw. Spreizstütze, auf, das entweder an einem anderen Schalungsteil oder einem Fundament, einer Wand oder am Untergrund abgestützt ist. Das Stützelement weist gemäß der Erfindung wenigstens eine Federanordnung auf, die dazu führt, dass die Länge des Stützelements um einen vergleichsweise geringen Weg von beispielsweise 1 - 50 mm, insbesondere 2 bis 30 mm, insbesondere 5 bis 20 mm bei entsprechendem Druck auf das Schalungsteil einfedern kann. Untersuchungen haben gezeigt, dass eine derartige elastische Federanordnung mit einem sehr geringem Federweg dazu führt, dass einerseits die geforderten Bautoleranzen eingehalten werden, anderseits jedoch die auf einzelne Stützelemente bzw. den Untergrund wirkenden Stützkräfte deutlich beeinflusst werden können. So wirken in einem herkömmlichen Schubtopf normalerweise die größten Stützkräfte auf das Fundament bzw. den Boden. Das Vorsehen der Federanordnung, die in einem eng begrenzten Federweg federelastische Eigenschaften hat, führt dazu, dass zum einen Druckspitzen abgebaut werden, dass jedoch andererseits die Stützkräfte im wesentlichen aufrechterhalten werden, selbst wenn sich aufgrund Fließens oder Aushärtens des Betons normalerweise der Abstand zwischen Schalung und Abstützungsgegenlager leicht erhöhen sollte, was bei einer normalen Schalung zum Absinken des Stützdrucks führen würde. Die Erfindung bewirkt somit zu einer lokal als auch zeitlich gleichmäßigeren Verteilung der Stützkräfte in der Abstützung.

Wie bereits angedeutet, ist der Federweg verglichen mit der Gesamtlänge der Stützelemente, die in einem entsprechend großem Tunnel mehrere Meter betragen kann, vergleichsweise gering. Jedoch bewirkt dieser geringe Federweg einen Ausgleich im Bereich von Belastungsspitzen, der schließlich zu einer deutlichen Reduzierung der Gesamtbelastung auf das Stützelement führt. Die durch die Federanordnung hervorgerufene Elastizität der Stützelemente erlaubt auch ein besseres Fließen des Betons, um Kräfte und Druckunterschiede in der Betonschüttung auszugleichen, was wiederum zu einem stabileren Betongefüge nach Fertigstellung des Bauwerks führt. Vor allem wird auch bei etwas nachgebenden Schalungen eine einmal eingestellte Abstützkraft aufrecht erhalten, solange sich Verformungen innerhalb des Federweges der Federanordnung bewegen.

Die Federanordnung muss extreme Kräfte von vielen Tonnen aufnehmen und darf andererseits nur einen geringen Federweg erlauben. Eine geeignete Federanordnung ist daher z. B. eine Tellerfeder oder ein Paket von Tellerfedern. Haben die Tellerfedern z. B. eine Gesamtstärke von 50 - 100 mm so lässt sich ohne weiteres ein Federweg von 10 - 20 mm realisieren.

Die Idee, eine Federanordnung in eine Abstützung einer Betonschalung vorzusehen, ist deshalb ungewöhnlich, weil man im Bau gerade bestrebt ist, die Abstützung so starr wie möglich auszubilden, um jegliche Toleranzen in den Abmessungen des Bauwerks zu vermeiden.

Die Erfindung nimmt dagegen sehr geringe Toleranzen in oben angegeben vergleichweise geringem Bereich in Kauf, um damit letztendlich zu besser reproduzierbaren und homogener verteilten Druckkräften in der Abstützung der Schalung zu gelangen, was auch zu einem homogeneren und stabileren Betongefüge des fertig gestellten Bauwerks, z. B. einer Tunnelröhre, führen kann.

Vorzugsweise ist das wenigstens eine Stützelement längenverstellbar, z. B. durch eine hydraulische Stelleinrichtung oder durch eine Anordnung von einer Hülse und einer Stange die mit einem Außen- bzw. Innengewinde versehen sind und gegenseitig verschraubbar sind. Vorzugsweise ist dann das gegen das Druckfluid, z.B. Öl oder gegen das Gewinde abgestützte Endteil der Stange mit der Federanordnung versehen, so dass die Federanordnung durch die Hülse des Stützelements umgegeben und damit vor Verschmutzung an der Baustelle geschützt ist. Dies stellt eine sichere und zuverlässige Funktionsweise der Federanordnung auch unter schwierigen Arbeitsbedingungen sicher.

Vorzugsweise ist ein Stützelement durch eine Stützstrebe, z.B. Spreizstütze, gebildet, es kann jedoch auch durch plattenförmige oder gitterförmige Teile gebildet sein, die zwischen den Schaltungsteilen bzw. den Schalungsteilen und anderen Teilen des Bauwerks bzw. des Untergrunds angeordnet sind.

Vorzugsweise ist die Federanordnung an einem Stützelement im Endbereich des Stützelements anordnet, d.h. dort wo das Stützelement an dem Schalungsteil anliegt bzw. mit ihm verbunden ist und/oder an dem Ende, das an einem Gegenlager, also dem Bauwerk, einer Wand oder einem anderen Schalungsteil abgestützt oder mit diesem verbunden ist. Auf diese Weise kann der Zustand der Federanordnung und insbesondere das Ausmaß des Einfederns der Federanordnung kontrolliert werden.

Wenn die Schalungsanordnung für den Tunnelbau vorgesehen ist, sind mehrere Schalungsteile vorgesehen, die an ihrer im Beton zugewandten Vorderseite konvex gebogen sind. Die mehreren Schalungsteile sind dann vorzugsweise gelenkig miteinander verbunden, um so eine bestmögliche Anpassung an die gewünschte Tunnelform zu realisieren. Die Einstellung des Anlenkungswinkels zwischen den einzelnen Schalungsteilen erfolgt dann über die Längeneinstellung der Stützelemente.

Eine insbesondere für den Tunnelbau vorgesehene Schalungsanordnung enthält ein Stützgestell für die Schalungsteile im Bereich der Tunneldecke von dem aus sich Stützelemente (Spreizstützen) nach beiden Seiten schräg nach unten zu den Schalungsteilen im seitlichen und/oder unteren Tunnelbereich erstrecken, wobei die Federanordnungen zumindest in den Stützelementen vorgesehen sind. Diese schräg verlaufenden Stützelemente nehmen den Hauptteil der Abstützkraft zwischen den Schalungsteilen der Tunneldecke und den seitlichen bzw. unteren Schalungsteilen auf so dass hier eine effektive Steuerung der Hauptstützkräfte erzielt wird, wodurch auch die unteren Teile der Abstützung entlastet werden können, die üblicherweise die höchsten Stützkräfte aufbringen.

Vorzugsweise ist die Breite als auch die Höhe des Stützgestells einstellbar, um so für unterschiedliche große Tunnelprojekte verwendbar zu sein. Das Stützgestell weist vorzugsweise vertikale Schenkel auf die an den oberen Schalungsteilen für die Tunneldecke anliegen bzw. damit verbunden sind. Diese vertikalen Schenkel weisen vorzugsweise jeweils eine Federanordnung auf, um die vertikalen Stützkräfte etwas auszugleichen und Lastüberhöhungen zu nivellieren.

Das Stützgestell weist weiterhin vorzugsweise horizontale Schenkel auf, die ebenfalls eine Federanordnung aufweisen. Auf diese Weise werden die von beiden Seiten über die schräg verlaufenden Stützelemente eingeleiteten Kräfte durch die Federanordnung in den horizontalen Schenkeln mit geringen maximalen Federwegen abgefedert, um so eine gleichmäßige Abstützkraft zu gewährleisten, auch im Falle von leichten Veränderungen der Anordnung, die bei ungefederten Abstützungen schnell zu einem erheblichen Absinken oder Ansteigen der Stützkräfte führen können.

Durch die oben skizzierte Schalungsanordnung für den Tunnelbau lässt sich die gesamte Gewölbeschalung, d.h. der Schubtopf in minimalen Grenzen von wenigen Millimetern elastisch deformieren womit Spannungsspitzen ausgeglichen werden können und eine homogenere Betonstruktur erzielt werden kann, auch in Bereichen, in denen keine optimale Betonverflüssigung während der Herstellung des Bauwerks möglich ist, d.h. in Bereichen wo die interne Reibung im Beton relativ groß ist.

Vorzugsweise ist die Federanordnung im Verbindungsbereich oder Anlagebereich der Stützelemente an den Schalungsteil angeordnet, wo, wie bereits angedeutet, der Federstatus der Federanordnung als auch die Funktionsfähigkeit der Federanordnung gut kontrolliert werden kann.

Die Erfindung wird nun beispielsweise anhand der schematischen Zeichnung beschrieben. In dieser zeigen:
- Fig.1: einen teilgeschnittenen vertikalen Querschnitt durch einen Schubtopf für eine Tunnelschalung,
- Fig. 2: eine seitliche Schnittdarstellung einer Tellerfederanordnung als Federanordnung im belasteten und unbelasteten Zustand,
- Fig. 3: einen vertikalen Querschnitt durch eine weitere Ausführungsform eines Schubtopfes,
- Fig. 4: eine Darstellung einer Schalungsanordnung für eine vertikale Wand,
- Fig. 5: einen vertikalen Querschnitt durch eine Schalungsanordnung für eine Tunnelröhre und
- Fig. 6: einen vertikalen Querschnitt durch eine Schalungsanordnung für die Herstellung eines Tunnelfundaments.

Pfeile in den Figuren zeigen die Richtung der Stützkräfte.

Fig. 1 zeigt einen senkrechten Schnitt durch einen Tunnel 10, welcher bereits eine Bodenplatte 12 aufweist. In dem Tunnel ist ein Schubtopf 14 angeordnet, welcher aus sechs konvexen Schalungsteilen 16, 18, 20, 22, 24, 26, besteht, wobei die Schalungsteile 16, 18, 20 und 22, 24, 26 auf beiden Seiten des Tunnels schwenkbar über Gelenke 28 miteinander verbunden sind. Die oberen Schalungsteile 20, 22 liegen ohne Gelenk direkt aneinander an. Der Schubtopf enthält eine Abstützung 30 bestehend aus einem Stützgestell 32, Stützelemente in Form von Stützstreben in Form von Spreizstützen 34, 36 und einer Querstrebe 38, die direkt zwischen den oberen Schalungsteilen 20, 22 an entsprechenden Gegenlagern 40 eingespannt ist.

Die längeneinstellbaren Stützstreben 34, 36 erstrecken sich von den seitlichen Schalungsteilen 18, 24 in Richtung auf das Stützgestell 32 und sind dort über Gelenke 42 an diesem angelenkt. An den seitlichen Schalungsteilen 18, 24 sind die Stützstreben 34 an schalungsteilseitigen Gegenlagern 44 befestigt.

Nach oben hin ist das Stützgestell 32 über obere Widerlager 46 gegen die oberen Schalungsteile abgestützt. Die auf die Abstützung 14 wirkenden Kräfte sind mit Pfeilen veranschaulicht. In den mit einem Kreis markierten Bereichen 48 ist im inneren des der längenverstellbaren Stützstrebe eine Federanordnung vorgesehen, wie sie beispielsweise in Fig. 2 gezeigt ist. Die Stützstreben 34, 36 sind als Hydraulik oder Schraubzylinder mit einem Kolbenteil 50 und einem Zylinderteil 52 ausgebildet. Der Kolbenteil 50 hat ein in das Zylinderteil 52 hineinragende Kolbenende (siehe Fig. 2), auf welches entweder der Hydraulikdruck wirkt oder welches über ein Gewinde mit dem Zylinderteil verbunden ist, dahingehend, dass einstellbar ist, wie weit das Kolbenteil 50 in den Zylinderteil 52 hineinragt. Zwischen dem Kolbenende und dem Kolben ist die in Fig. 2 gezeigte Federanordnung, bestehend aus Tellerfedern, angeordnet. So haben die Stützstreben 34, 36 in jeder Einstellposition des Kolbenteils 50 zum Zylinderteil 52 eine voll wirksamen Federweg von etwa 2 - 50 mm, insbesondere 5 bis 30 mm. Eine derartige Federanordnung, wie sie in Fig. 2 noch näher beschrieben wird, ist auch an dem Stützgestell angeordnet. Das Stützgestell 32 enthält vertikale Schenkel 54 und horizontale Schenkel 56, wobei in der Mitte der horizontalen Schenkel 56 eine weitere Federanordnung 58 vorgesehen ist, die gemäß Fig. 2 als Tellerfederanordnung ausgebildet sein kann. Diese in dem horizontalen Schenkel 56 des Stützgestells 32 angeordnete Federanordnung 58 ist optional. Durch die drei Tellerfederanordnungen 48, 58 werden alle über die Widerlager 44, 46 der Schalungsteile 18, 20, 22, 24 auf die Abstützung 30 eingeleiteten Kräfte abgefedert, wenn auch nur mit einem sehr geringem Federweg, wodurch lokale Überspannungen oder Stützkraftabsenkungen in den auf die unterschiedlichen Elemente der Abstützung wirkenden Stützkräfte ausgeglichen. Zudem können die Kräfte besser auf die Stützstreben 34, 36 geleitet werden, was eine übermäßige Beanspruchung der unteren Schalungsteile und eventuell dort vorhandener Abstützungen (siehe Bezugszeichen 84 in Fig. 3) vermindert.

Die bodenseitigen Schalungsteile 16, 26 liegen auf dem Tunnelfundament 12 auf, und können dort in ihrer Position noch durch eine zusätzliche Arretierung festegelegt werden, wie das in Fig. 3 deutlicher gezeigt ist.

Die Querstreben 38 können optional ebenfalls eine Federanordnung oder zwei Federanordnungen enthalten, wobei diese vorzugsweise im Bereich der Widerlager 40 an dem oberen Schalungsteilen 20, 22 vorgesehen wären.

Fig. 2 zeigt eine Tellerfederanordnung 62 an den linken Seite im durch die Kraft F vorgespannten Zustand in welchem der Federweg X nahezu völlig ausgeschöpft ist und auf der rechten Seite eingebaut in eine Stützstrebe 34, 36 aus Fig. 1 oder 3 im entspannten Zustand.

Die Tellerfederanordnung 62 umfasst acht Tellerfedern 64, die in an sich bekannter Weise gegeneinander gelagert sind. Die Tellerfederanordnung 62 ist auf der rechten Seite der Figur im entspannten Zustand dargestellt, eingebaut in einer hydraulisch verstellbaren Stützstrebe 34, 36 am Ende eines Kolbenteils 50 (siehe Fig. 1, 3). Fig. 2 zeigt das in den Zylinderteil 52 hinein ragende Ende des Kolbenteils 50. Das Kolbenende 66 des Kolbenteils 50 enthält eine zylindrische Platte 68, die über einen Stempel 70 mit einem Kolben 72 verbunden ist, welcher in dem inneren zylindrischen Hohlraum 74 um den Weg x verschiebbar ist. Der kreiszylindrische Hohlraum 74 wird gebildet durch Aufschrauben einer Ringhülse 76 auf ein mit Gewinde versehenes äußeres Ende 78 des Kolbenteils 50. In der dargestellten Situation ist die Tellerfederanordnung 62 entspannt und liegt dabei unter leichter Vorspannung zwischen einem radial einwärts gebogenen Teil 80 der Ringhülse 76 und der Unterseite der zylindrischen Platte 68 an, gegen die das Hydraulikfluid in dem Hydraulikzylinder wirkt. Bei sehr hohen Pressdrücken kann die Federanordnung bestehend aus den Tellerfederpaket 62 etwas zusammengedrückt werden, was dazu führt, dass der Kolben 72 etwas in den Hohlraum 74 entlang gleitet, maximal um einen Weg x, der leicht größer sein sollte als der maximale Federweg x der Tellerfederanordnung 62. Die maximale Höhe A des Tellerfederpakets 62 im entspannten Zustand liegt vorzugsweise zwischen 50 und 100 mm während der Federweg x vorzugsweise zwischen 5 und 20 mm liegt.

Fig. 3 zeigt eine zu Fig. 1 weitgehend identische Ausbildungsform einer Schalungsanordnung in Form eines Schubtopfes, wobei identische oder funktionsgleiche Teile in allen Figuren mit denselben Bezugszeichen versehen sind. Im Unterschied zu Fig. 1 sind zwischen dem Stützgestell 32 und dem oberen Schalungsteilen 20, 22 Federanordnungen 82 vorgesehen, die im Bereich der oberen Widerlager 46 angeordnet sind. Zusätzlich sind die unteren Schalungsteile 16, 26 mittels Widerlagern 84 an dem Fundament gesichert, wobei zwischen den Widerlagern 84 und den unteren Schalungsteilen 16, 26 ebenfalls Federanordnungen 86 vorgesehen sind. Die Federanordnungen der beiden Stützstreben 34, 36 können entweder an der gleichen Stelle sein wie es in den Fig. 1 und 2 dargestellt ist oder aber im Bereich der Anlenkungen an die Widerlager 44 der seitlichen Schalungsteile 18, 24 (siehe Bezugszeichen 88).

Diese Ausführungsform bietet gegenüber Fig. 1 den Vorteil einer gewissen Elastizität auch im Bereich der Fundamentabstützung und der Abstützung des Stützgestells 32 in den oberen Schalungsteilen 20, 22.

Fig. 4 zeigt eine Schalungsanordnung 100 für eine Betonwand 102, welche zwischen zwei vertikalen Schalungsteilen 104, 106 zu errichten ist. Die Schalungsanordnung 100 enthält eine Abstützung 108 bestehend aus einer Grundplatte 110, auf welcher die beiden vertikalen Schalungsteile 104, 106 über Stützstreben 112, 114 vertikal gehalten sind. An ihrem oberen Ende sind die Stützstreben 112, 114 über ein Widerlager 116 an der Rückseite der Schalungsteile 104, 106 angelenkt. Die Stützstreben 112, 114 erstrecken sich von den Schalungsteilen 104, 106 schräg nach außen und unten zur Bodenplatte 110. Vor dem Widerlager haben die Stützstreben 112, 114 eine Federanordnung 118, die ausgebildet sein kann in Form einer Tellerfederanordnung, wie sie z. B. schematisch in Fig. 2 dargestellt ist.

Die Schalungsteile 104, 106 sind an der Bodenplatte 110 durch bodenseitige Widerlager 120 abgestützt, welche nach oben etwas über die Bodenpatte hervorstehen. Zwischen den nach oben hervorstehenden Abschnitt der Widerlager 120 und der Rückseite am unteren Ende der Schalungsteile 104, 106 sind weitere untere Federanordnungen 122 vorgesehen, so dass die Ausrichtung und Position der beiden Schalungsteile 104, 106 durch die Stützstreben 114 und die an der Bodenplatte 110 verankerten Widerlager 120 mit einem geringem Spiel mittels der Federanordnung 118, 122 definiert ist.

Ferner haben die Schalungsteile 104, 106 Perforierungen (nicht dargestellt), die von langen (nur schematisch dargestellten) Schraubbolzen 140 durchsetzt werden, auf die beidseits von außen Nüsse 142 aufgeschraubt werden.

Zwischen den Nüssen 142 und der Rückseite der Schalungsteile 134, 136 sind Federanordnungen 144 z. B. in Form von Tellerfederpaketen angeordnet, wie sie z. B. in Fig. 2 gezeigt sind. Auf diese Weise lässt sich die Position der beiden Schalungsteile 134, 136 mit einem geringem Spiel, das durch die Federanordnung 144 definiert wird, einstellen, so dass lokale und/oder zeitliche Kraftüberhöhungen oder unerwünschte lokale und/oder zeitliche Abfälle der Stützkraft an einzelnen Schraubbolzen vermieden wird. In dem dargestellten Beispiel werden die Federanordnungen 144 von den Schraubbolzen 140 durchsetzt.

Fig. 5 zeigt eine Schalungsanordnung für einen Tunnel mit einem kreisrunden Querschnitt 150, welche vier Schalungsteile 152, 154, 156, 158 umfasst, nämlich ein oberes Schalungsteil 154, zwei seitliche Schalungsteile 152, 156 und ein unteres Schalungsteil 158. Das obere und untere Schalungsteil 154, 158 sind über ein Stützgestell 160 miteinander verbunden, dass die Form eines H hat. Die vertikalen Schenkel 162, 164 des H sind längenverstellbar. Im Bereich des horizontalen Schenkels 166 des H-förmigen Stützgestells 160 befinden sich Lager 168 für die Anlenkung zweier Stützstreben 170, 172, die von den Lagern 168 an dem Stützgestell 160 schräg nach außen unten zu Widerlagern 174 verlaufen, die an der Rückseite der seitlichen Schalungsteile 152, 156 angeordnet sind. Diese Stützstreben 170, 172 sind längenverstellbar und enthalten eine Federanordnung 176, die z. B. als Plattenfederstapel, wie er in Fig. 2 dargestellt ist.

Schließlich zeigt Fig. 6 eine Schalungsanordnung 180 für ein Tunnelfundament, enthaltend zwei Schalungsteile 182, 184, die über ein Stützgestell 186 abgestützt werden. Das Stützgestell hat einen horizontalen Schenkel 188 und zwei vertikal nach unten ragende Schenkel 190. Das Stützgestell 188 ist über Stützstreben 192, 194 abgestützt, die von den äußeren Bereichen des horizontalen Schenkels 188 des Stützgestells 186 schräg nach oben zu den Tunnelwänden 196 verlaufen und sich dort abstützen. Die vertikalen Schenkel 195 des Stützgestells 186 stützen sich unten gegen Widerlager 198 ab, die an der Rückseite der beiden Schalungsteile 182, 184 angeordnet sind. Zudem ist der horizontale Schenkel 188 des Stützgestells 186 mit vertikalen Abstützungen 200 gegen die Oberkante der beiden Schalungsteile 182, 184 abgestützt. Das in der Zeichnung linke Schalungsteil ist über eine horizontale Abstützung 202 gegen das Stützgestell 186 abgestützt, und das rechte Schalungsteil 184 ist gegen dieses über eine Querabstützung 204 abgestützt. Die Schalungsanordnung in Fig. 7 enthält eine Reihe von Federanordnungen 206 mit denen die Abstützungen 202, 204, die vertikalen Schenkel 190 und die Stützstreben 192, 194 an den Schalungsteilen 184 bzw. an den Stützgestell 186 abgestützt sind. Auf diese Weise werden Kraftüberhöhungen oder -abfälle an einzelnen Teilen der Schalung vermieden, und die auf die Schalungsanordnung wirkenden Kraftspitzen werden deutlich reduziert.

Es soll klargestellt werden, dass einzelne Merkmale der unterschiedlichen Ausführungsformen miteinander kombiniert werden können, solange dies technisch sinnvoll ist. So ist es z. B. dem Fachmann überlassen an welchen Punkten des Stützgestells, der Abstützung 202, 204 oder der Stützstreben 192, 194 eine Federanordnung vorzusehen ist.

Abwandlungen der Erfindung von den oben genannten Ausführungsformen sind möglich innerhalb des Schutzbereichs der nachfolgenden Patentansprüche.

## Patentansprüche

1. Schalungsanordnung (10), umfassend wenigstens ein Schalungsteil (16,18, 20, 22, 24, 26) und wenigstens eine Abstützung (14) zur Befestigung des Schalungsteils, welche Abstützung mindestens ein Stützelement (34, 36) aufweist, das zumindest einen Teil der Stützkraft aufnimmt, **dadurch gekennzeichnet, dass** das Stützelement wenigstens eine Federanordnung (48, 58) aufweist.

2. Anordnung nach Anspruch 1, **dadurch gekennzeichnet, dass** die Federanordnung (48, 58; 82, 88; 118; 176; 206) durch wenigstens eine Tellerfeder (64), vorzugsweise einen Satz (62) von Tellerfedern gebildet ist.

3. Anordnung nach Anspruch 1 oder 2, **dadurch gekennzeichnet, dass** das Stützelement (34, 36) längenverstellbar ist.

4. Anordnung nach einem der vorhergehenden Ansprüche, **dadurch** gekennzeichnet, **dass** die Federanordnung (88) an wenigstens einem der beiden Enden des Stützelements (34, 36) angeordnet ist.

5. Anordnung nach einem der vorhergehenden Ansprüche, **dadurch** gekennzeichnet, **dass** das Stützelement (34, 36) durch eine Stützstrebe gebildet ist.

6. Anordnung nach einem der vorhergehenden Ansprüche für eine Gewölbeschalung, **dadurch gekennzeichnet, dass** sie eine Anzahl nebeneinander angeordneter Schalungsteile (16, 18, 20, 22, 24, 26) mit jeweils einer dem zu verfüllenden Beton zugewandten konvexen Vorderseite aufweist.

7. Anordnung nach Anspruch 6, **dadurch gekennzeichnet, dass** die Schalungsteile (16, 18, 20, 22, 24, 26) an ihren einander zugewandten Kanten über Gelenke (28) schwenkbar miteinander verbunden sind.

8. Anordnung nach Anspruch 6 oder 7, **dadurch gekennzeichnet, dass** die Abstützung ein Stützgestell (32) für die Schalungsteile (16, 18, 20, 22, 24, 26) im Bereich der Tunneldecke umfasst, von dem aus sich Stützstreben (34, 36) nach beiden Seiten schräg nach unten zu den seitlichen Schalungsteilen (18, 24) erstrecken, wobei die Federanordnungen (48, 58) zumindest in den Stützstreben angeordnet sind.

9. Anordnung nach Anspruch 8, **dadurch gekennzeichnet, dass** die Breite als auch die Höhe des Stützgestells (32) einstellbar ist.

10. Anordnung nach einem der Ansprüche 8 oder 9, **dadurch gekennzeichnet, dass** das Stützgestell (32) vertikale Schenkel aufweist, die jeweils eine Federanordnung aufweisen, welche vertikalen Schenkel an oberen Schalungsteilen (20, 22) für die Tunneldecke anliegen bzw. damit verbunden sind.

11. Anordnung nach einem der Ansprüche 8 bis 8, **dadurch gekennzeichnet, dass** das Stützgestell (32) horizontale Schenkel (56) aufweist, die die Federanordnung (58) aufweisen.

12. Anordnung nach Anspruch 10 oder 11, **dadurch gekennzeichnet, dass** die vertikalen (54) und/oder horizontalen (56) Schenkel des Stützgestells (32) längenverstellbar sind..

13. Anordnung nach einem der vorhergehenden Ansprüche, **dadurch** gekennzeichnet, **dass** die Federanordnung (82, 88) im Verbindungsbereich/Anlagebereich der Stützelemente (34, 36) an dem Schalungsteil (18, 20, 22, 24) angeordnet ist.

14. Anordnung nach einem der vorhergehenden Ansprüche, **dadurch** gekennzeichnet, **dass** die Federanordnung (48, 58; 82, 88; 118; 176; 206) einen maximalen Federweg von 1 bis 30 mm, insbesondere 2 bis 15 mm hat.

## Claims

1. Formwork arrangement (10), comprising at least one formwork part (16, 18, 20, 22, 24, 26) and at least one bracing (14) for fastening the formwork part, said bracing comprising at least one support element (34, 36) which receives at least part of the supporting force, **characterised in that** the support element comprises at least one spring arrangement (48, 58).

2. Arrangement according to claim 1, **characterised in that** the spring arrangement (48, 58; 82, 88; 118; 176; 206) is formed by at least one plate spring (64), preferably a set (62) of plate springs.

3. Arrangement according to either claim 1 or claim 2, **characterised in that** the support element (34, 36) is length-adjustable.

4. Arrangement according to any of the preceding claims, **characterised in that** the spring arrangement (88) is arranged on at least one of the two ends of the support element (34, 36).

5. Arrangement according to any of the preceding claims, **characterised in that** the support element (34, 36) is formed by a support strut.

6. Arrangement according to any of the preceding claims for an arched formwork, **characterised in that** it comprises a plurality of formwork parts (16, 18, 20, 22, 24, 26), each comprising a convex front face which faces the concrete to be filled in.

7. Arrangement according to claim 6, **characterised in that** the formwork parts (16, 18, 20, 22, 24, 26) are pivotably interconnected at the mutually facing edges thereof via articulations (28).

8. Arrangement according to either claim 6 or claim 7, **characterised in that** the bracing comprises a support frame (32) for the formwork parts (16, 18, 20, 22, 24, 26) in the region of the tunnel roof, from which support struts (34, 36) extend obliquely downwards to both sides with respect to the lateral formwork parts (18, 24), the spring arrangements (48, 58) being arranged at least in the support struts.

9. Arrangement according to claim 8, **characterised in that** the width as well as the height of the support framework (32) is adjustable.

10. Arrangement according to either claim 8 or claim 9, **characterised in that** the support frame (32) comprises vertical limbs, which each have a spring arrangement, said vertical limbs being positioned against or connected to upper framework parts (20, 22) for the tunnel roof.

11. Arrangement according to any of claims 8 to 8, **characterised in that** the support frame (32) comprises horizontal limbs (56) which comprise the spring arrangement (58).

12. Arrangement according to either claim 10 or claim 11, **characterised in that** the vertical (54) and/or horizontal (56) limbs of the support frame (32) are length-adjustable.

13. Arrangement according to any of the preceding claims, **characterised in that** the spring arrangement (82, 88) is arranged on the framework part (18, 20, 22, 24) in the connection region/contact region of the support elements (34, 36).

14. Arrangement according to any of the preceding claims, **characterised in that** the spring arrangement (48, 58; 82, 88; 118; 176; 206) has a maximum spring deflection of 1 to 30 mm, in particular 2 to 15 mm.

## Revendications

1. Agencement de coffrage (10), comprenant au moins un élément de coffrage (16, 18, 20, 22, 24, 26) et au moins un appui (14) pour la fixation de l'élément de coffrage, lequel appui présente au moins un élément d'appui (34, 36), qui absorbe au moins une partie de la force d'appui, **caractérisé par le fait que** l'élément d'appui présente au moins un agencement de ressort (48, 58).

2. Agencement selon la revendication 1, **caractérisé par le fait que** l'agencement de ressort (48, 58 ; 82, 88 ; 118 ; 176; 206) est formé par au moins une rondelle Belleville (64), préférentiellement un ensemble (62) de rondelles Belleville.

3. Agencement selon la revendication 1 ou 2, **caractérisé par le fait que** l'élément d'appui (34, 36) est réglable en longueur.

4. Agencement selon l'une des revendications précédentes, **caractérisé par le fait que** l'agencement de ressort (88) est disposé au niveau d'au moins une des deux extrémités de l'élément d'appui (34, 36).

5. Agencement selon l'une des revendications précédentes, **caractérisé par le fait que** l'élément d'appui (34, 36) est formé par une barre d'appui.

6. Agencement selon l'une des revendications précédentes pour un coffrage de voûte, **caractérisé par le fait qu'**il présente un nombre d'éléments de coffrage (16, 18, 20, 22, 24, 26) disposés juxtaposés avec respectivement une face avant convexe faisant face au béton à remplir.

7. Agencement selon la revendication 6, **caractérisé par le fait que** les éléments de coffrage (16, 18, 20, 22, 24, 26) sont raccordés pivotables entre eux au niveau de leurs arêtes se faisant face par des articulations (28).

8. Agencement selon la revendication 6 ou 7, **caractérisé par le fait que** l'appui comprend un bâti d'appui (32) pour les éléments de coffrage (16, 18, 20, 22, 24, 26) au niveau du plafond de tunnel, à partir duquel des barres d'appui (34, 36) s'étendent vers les deux côtés de manière inclinée vers le bas par rapport aux éléments de coffrage latéraux (18, 24), les agencements de ressort (48, 58) étant disposés au moins dans les barres d'appui.

9. Agencement selon la revendication 8, **caractérisé par le fait qu'**autant la largeur que la hauteur du bâti d'appui (32) sont réglables.

10. Agencement selon l'une des revendications 8 ou 9, **caractérisé par le fait que** le bâti d'appui (32) présente des branches verticales, qui présentent respectivement un agencement de ressort, lesquelles branches verticales s'appliquent contre les éléments de coffrage supérieurs (20, 22) pour le plafond de tunnel ou y sont raccordées.

11. Agencement selon l'une des revendications 8 ou 8, **caractérisé par le fait que** le bâti d'appui (32) présente des branches horizontales (56), qui présentent l'agencement de ressort (58).

12. Agencement selon la revendication 10 ou 11, **caractérisé par le fait que** les branches verticales (54) et/ou horizontales (56) du bâti d'appui (32) sont réglables en longueur.

13. Agencement selon l'une des revendications précédentes, **caractérisé par le fait que** l'agencement de ressort (82, 88) est disposé dans la zone de raccordement/zone d'application des éléments d'appui (34,36) au niveau de l'élément de coffrage (18, 20,22,24).

14. Agencement selon l'une des revendications précédentes, **caractérisé par le fait que** l'agencement de ressort (48, 58 ; 82, 88 ; 118 ; 176 ; 206) a une course élastique maximale de 1 à 30 mm, en particulier 2 à 15 mm.
